# EUROPÄISCHE PATENTSCHRIFT

(11) **EP 1 717 015 B1**
(45) Veröffentlichungstag und Bekanntmachung des Hinweises auf die Patenterteilung: **04.01.2017**
(21) Anmeldenummer: 06008376.3
(22) Anmeldetag: 24.04.2006
(51) Int. Cl.: B30B 9/30, B30B 15/28

(54) **Ballenpresse mit einer Sicherheitsvorrichtung für die Bewegung der Pressplatte**
Baling press with a Safety device for the movement of the press plate
Presse à balles comportant un dispositif de sécurité pour le mouvement du plateau de presse

(30) Priorität: 25.04.2005 DE 102005019447
(43) Veröffentlichungstag der Anmeldung: 02.11.2006
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- AT-B- 349 317
- DE-C- 946 947
- GB-A- 2 019 775
- US-A- 1 659 818
- US-A- 3 943 844

## Beschreibung

Die Erfindung betrifft eine Sicherheitsvorrichtung bezüglich der Bewegung der Pressplatte einer Ballenpresse, die zum Verdichten von voluminösen, sperrigen und/oder komprimierbaren Abfallstoffen zu einem kompakten Pressgut vorgesehen sind. Ballenpressen dieser Gattung besitzen einen Presskasten mit einem im Wesentlichen vertikalen Pressschacht, der oberhalb seines Bodens einen Pressbereich und einen darüber liegenden Einfüllbereich enthält, in denen eine angetriebene Pressplatte bewegbar ist, und der Pressbereich durch eine Fronttür verschließbar ist.

Die meisten modernen Ballenpressen, die weitgehend für einen. Dauerbetrieb vorgesehen sind, erfordern einen störungssicheren, zeit- und/oder arbeitssparenden automatischen Betrieb der Ballenpresse, insbesondere dann, wenn unterschiedlich voluminöse und sperrige Abfallstoffe, wie Papier, Pappe Kunststoffe oder ähnliche Materialien zu gepressten, kompakten Ballen verarbeitet werden müssen. Ein großes Problem besteht dabei darin, dass sich zwischen den Abfallstoffen andere störende, nicht sortenreine Materialen, wie Steine oder sperrige Metall- und/oder Holzteile befinden können, so dass sich dadurch beim Presshub die Pressplatte verkantet und die mit der Pressplatte verbundene Kolbenstange des Hydraulikzylinders auslenkt, so dass es zu Störungen des Pressvorganges kommt oder zu einer direkten Beschädigung der Ballenpresse.

Bei den modernen Ballenpressen der unterschiedlichsten Bauart, wird der Pressvorgang immer weiter automatisiert, damit die Ballenpressen leistungsstärker und schneller arbeiten. Damit besteht ein Bedarf dahingehend, für einen automatisierten Arbeitsablauf die Bedienungssicherheit der Ballenpresse durch ein frühzeitige Erkennung möglicher Havariezustände während des Betriebes der Ballenpresse in den einzelnen Arbeitsbereichen weiter zu verbessern, insbesondere dann, wenn unterschiedlichste Materialien verarbeitet werden.

So ist aus der DE 199 22 833 A1 eine Anordnung zum Abspeichern von ballenspezifischen Daten für landwirtschaftliche Ballenpressen bekannt, wobei die über einen Sensor erfassten Informationen auf einem elektronischen Speichermediüm, einem Mikrochip abgespeichert werden, der in den Ballen einbringbar oder am Ballen fixierbar ist, um unterschiedliche Parameter des Erntegutes zu erfassen. Aus der DE 198 02 768 A1 ist weiterhin eine Ballenpresse für Kartonageabfälle bekannt, bei der die Zuführeinrichtung einen Lastmessfühler aufweist, dessen Signale zur automatischen Steuerung des Antriebes der Zuführeinrichtung und/oder des Antriebs des Presskolbens in Abhängigkeit von voreinstellbaren Belastungswerten dienen, um bei schwankender Materiatzufuhrmenge eine Überlastung der Zuführungseinheit zu vermeiden.

Aus der AT 349 317 B ist eine Ballenpresse mit vertikal bewegbarer. Pressplatte bekannt. In einer Seitenwand des Pressraumes ist eine Füllöffnung angeordnet, die bei Bewegung der Preßplatte mit einer schwenkbeweglichen Klappe verschlossen wird. Diese Klappe ist zugleich Teil einer Sicherheitsvorrichtung an der Ballenpresse, die verhindert, dass während der pressenden Bewegung der Pressplatte aus dem seitlich angeordneten Füllschacht kein Abfallmaterial durch die Füllöffnung in den Pressraum gelangt.

Aus der GB 2 019 775 A, des eine Ballenpresse gemäss dem Oberbegriff des Anspruchs 1 offenbart, der US 3,943,844 A und der US 1,659,818 A ist jeweils eine Ballenpresse bekannt, bei denen eine Sicherheitsvorrichtung auf eine Abweichung der Lage der Pressplatte bei deren Bewegung zum Pressen gegenüber deren Soillage reagiert und zumindest die Abschaltung der Bewegung der Pressplatte bewirkt

Jede dieser Sicherheitsvorrichtungen ist aufwendig in der Herstellung und/oder reagiert auf eine sich ergebende Neigung der Pressplatte mit zu großer Zeitverzögerung.

Die Aufgabe der Erfindung besteht darin, die Sicherheit eingangs beschriebener Ballenpressen weiter so zu verbessern, dass insbesondere mögliche Havariezustände beim Verpressen der Abfallmaterialien von einem Bediener der Ballenpresse durch eine technisch einfache und kostengünstige Lösung rechtzeitiger erkannt werden kann, um dadurch eine bessere Wirtschaftlichkeit durch einen störungssicheren und automatischen Betrieb der Ballenpresse zu gewährleisten sowie direkte Zerstörungen an den Ballenpressen selbst zu vermeiden.

Gelöst wird diese Aufgabe durch eine Ballenpresse mit den Merkmalen des Patentanspruches 1. Die nachgeordneten Ansprüche 2 bis 15 offenbaren Weiterbildungen und Ausführungsvarianten der Erfindung.

Bei der neuen Sicherheitsvorrichtung ist vorgesehen, dass in einem oberen Bereich eines Pressschachtes oder an einer Antriebseinheit einer Ballenpresse wenigstens ein Schaltelement die mit der Steuereinheit der Ballenpresse verbunden sind, derart angeordnet sind, dass der gesamte Presshub von der Auslösung des Arbeitshubes bis zur Endstellung eines Hydraulikzylinders/Pressplatte überwacht wird und bei Unregelmäßigkeiten in der Bewegung der Pressplatte der Antrieb der Pressplatte zumindest stoppt.

Zur Betätigung der Schaltelemente, bzw der flexiblen Schaltleiste an bzw. auf der Pressplatte bzw. auf deren Rahmen ist wenigstens ein aufwärts ragendes stangenförmiges Betätigungselement angeordnet, welches bei geringer Verkantung bzw Kippun der Pressplatte gegenüber einer Solllage die besagten Schaltelement betätigt.

Je weiter diese Schaltstange von der senkrechten Zentrumsachse der Pressplatte entfernt angeordnet ist, desto feinfühliger arbeitet die Sicherheitsvorrichtung.

So ist nach einer Ausführungsvariante das stangenförmige Betätigungselement auf der Pressplatte im äußeren Flächenbereich angeordnet. Nach einer Weiteren ist das stangenförmige Betätigungselement auf der Pressplatte auf einer der Flächendiagonalen, vorzugsweise im äußeren Flächenbereich, angeordnet oder das stangenförmige Betätigungselement ist auf der Pressplatte auf einer der Flächenhalbierenden angeordnet, vorzugsweise im äußeren Flächenbereich.

Bei einer weiteren Ausführungsvariante sind an der Pressplatte zwei zueinander beabstandet angeordnete stangenförmige Betätigungselemente vorgesehen.

Vorteilhaft kann aber auch vorgesehen sein, dass die Kolbenstange des Hydraulikzylinders der Antriebseinheit zugleich das stangenförmige. Betätigungselement ist.

Bei der neven Sicherheitsvorrichtung ist vorgesehen, dass um diese Kolbenstange ein Ring mit einer flexiblen Schaltleiste angeordnet ist, die zum eingesetzten Schaltelement gehört und mittels eines Kabels mit dem Schaltelement verbunden ist. Das Schaltelement selbst ist wiederum mit der Steuerungseinheit der Ballenpresse verbunden. Beim Auslenken der Kolbenstange des Hydraulikzylinders aus ihrer Solllage heraus wird bei Kontakt der Kolbenstange mit der Schaltleiste im Schalelement ein Signal erzeugt, welches von der Steuerungseinheit der Ballenpresse bewertet wird und über selbige der Antrieb der Pressplatte gestoppt wird.

Bevorzugt ist zudem vorgesehen, dass bei einer Anordnung von mehreren Hydraulikzylindern in der Antriebseinheit der Ring mit der flexiblen Schaltleiste vorzugsweise um einen, bevorzugt um den mittleren Hydraulikzylinder, angeordnet ist.

Eine vorteilhafte Ausführungsform wird auch darin gesehen, dass an einem Führungsrohr der Pressplatte mindestens zwei an einer Schaltleiste angeordnete Sensoren einander gegenüberliegend und/oder versetzt zueinander in dem oberen Bereich des Schachtes der Ballenpresse vorgesehen sind.

Ein vorteilhafte Weiterbildung wird zudem darin gesehen, das mindestens zwei Sensoren im Wirkungs-Bereich des Führungsrohres der Pressplatte oder des bzw. der an der Pressplatte angeordneten stangenförmigen Betätigungselementes / -te an oder in den Wänden des Pressschachtes der Ballenpresse angeordnet sind.

Eine bevorzugte Weiterbildung wird auch darin gesehen, dass zur Erfassung der Verkippung/Neigung der Pressplatte Sensoren unterschiedlichster Wirkprinzipien einsetzbar und kombinierbar sind.

Die erfindungsgemäße Sicherheitsvorrichtung hat weiterhin den Vorteil, dass bei Auftreten eines Signals nicht nur der Antrieb der Pressplatte gestoppt wird, sondern die Pressplatte auch in ihre Ausgangsstellung zurückfährt.

Wesentlich ist an der neuen Sicherheitsvorrichtung betreffend der Kontrolle der Bewegung der Pressplatte bei Ballenpressen, dass rechtzeitig Havariezustände der Ballenpresse während des Pressvorganges erkannt werden, beispielsweise beim Verpressen der Abfallmaterialien, wenn sich Steine, Palettenteile aus Holz oder Metall oder andere störende Teile zwischen den Abfallmaterialien befinden, die zu einem Verkannten der Pressplatte bei einem Presshub und damit zu einer Auslenkung der Kolbenstange des Hydraulikzylinders oder des Führungsrohres führen. Dadurch kann der Antrieb der Pressplatte zeitig gestoppt werden, so dass Beschädigungen der Ballenpresse direkt im Presskasten und an der Antriebseinheit vermieden werden können. Weitere Vorteile bestehen darin, dass durch diese einfache und praktische technische Lösung bekannte Ballenpresse der beschriebenen Gattung ohne großen Aufwand kostengünstig nachgerüstet werden können und Sensoren unterschiedlichster Wirkprinzipien einsetzbar sind.

Die Erfindung wird nachfolgend anhand von schematisch in Zeichnungen dargestellten Ausführungsbeispielen näher erläutert. Es zeigen:
- Fig. 1: ein erstes Ausführungsbeispiel einer Sicherheitsvorrichtung für die Bewegung der Preßplatte bei einer Ballenpresse in schematisierter Seitenansicht;
- Fig. 2: ein Schaltelement der Sicherheitsvorrichtung in Detailansicht;
- Fig. 3, 3a und 3b: ein zweites Ausführungsbeispiel einer Sicherheitsvorrichtung für die Bewegung der Pressplatte bei einer Ballenpresse in schematisierter Seitenansicht;
- Fig. 4: eine Ausführungsvariante einer Sicherheitsvorrichtung in Detailansicht.

Das in Figur 1 dargestellte erste Ausführungsbeispiel einer Sicherheitsvorrichtung für die Bewegung einer Pressplatte 5 zeigt eine Ballenpresse 1 mit einem Presskasten 1a in vertikaler Bauart, in der ein Pressschacht 2 vorgesehen ist, welcher oberhalb seines Bodens 6 einen Pressbereich 4 und einen darüber liegenden Einfüllbereich 3 aufweist, in denen die Pressplatte 5 bewegbar ist, die 5 hier in zwei möglichen Positionen dargestellt ist und von einer Antriebseinheit 8 angetrieben wird. Der von einer Rückwand und zwei einander gegenüberliegenden Seitenwänden umschlossene Pressschacht 2 wird zumindest während jedem Presshub von einer, hier der Übersichtlichkeit halbör nicht gezeichneten Frontürwerschlossen.

Die Bewegung der Pressplatte 5 erfolgt dabei durch einen Hydraulikzylinder 9 der Antriebseinheit 8, wobei selbige 8 mit ihrem Antriebsträger 8a oben auf dem Presskasten 1a aufgesetzt ist. Die Pressplatte 5 ist mit der Kolbenstange 10 des Hydraulikzylinders 9 verbunden. Die Bewegung der Pressplatte 5 wird durch eine Betätigung des Hydraulikzylinders 9 eingeleitet. Während des Presshubes der Pressplatte 5 ragt die mit ihr verbundene Kolbenstange 10 mindestens teilweise in den oberen Bereich des Pressschachtes 2 hinein.
Bei einem Kippen/Neigen oder gar Verkanten der Pressplatte 5 während eines Presshubes, insbesondere im Pressbereich 4 der Ballenpresse 1, beispielsweise wenn sich zwischen den zu verpressenden Verpackungsmaterialien sperrige Holz- oder Metallteile oder andere fremde Gegenstände befinden, wird die Kolbenstange 10 seitlich zu ihrer vertikalen "Sollachse" beansprucht, was bei starker Auslenkung zu einer Beschädigung der Kolbenstange 10, des Hydraulikzylinders 9 oder weiterer Bauteile der Antriebseinheit 8 führen kann.

Um eine solche Havariegefahr an der Ballenpresse 1 frühzeitig zu erkennen, ist hier erfindungsgemäß im oberen Abschlussbereich der Ballenpresse 1 um die Kolbenstange 10 des Hydraulikzylinders 9 ein Ring mit einer flexiblen Schaltleiste 11 angeordnet, der im Detail in Figur 2 näher dargestellt ist. Dieser Ring mit einer flexiblen Schaltleiste 11 ist über ein Kabel 12 mit einem Schaltelement 13 verbunden und letzteres 13 mit einer nicht gezeichneten Steuereinheit der Ballenpresse 1. Beim Auslenken der Kolbenstange 10 des Hydraulikzylinders 9 wegen einem Verkippen der Pressplatte 5 über einen vorgegebenen Sollwert hinaus, also bei Kontakt der Kolbenstange 10 mit der flexiblen Schaltleiste 11, wird ein Signal erzeugt und an die Steuereinheit weitergeleitet und von letzterer der Antrieb der Pressplatte 5 gestoppt.
Bei diesem ersten Ausführungsbeispiel ist die Kolbenstange 10 zugleich das stangenförmige Betätigungselement der Sicherheitsvorrichtung.

Die Figur 3a zeigt bei einem zweiten Ausführungsbeispiel eine Sicht von oben auf den Pressschacht 2 einer Ballenpresse 1 mitsamt in selbigem 2 geführter Pressplatte 5 sowie den auf den Presskasten 1a aufgesetzten Abtriebsträger 8a, an welchem Hydraulikzylinder 9 gehaltert sowie Führungsrohre 9a geführt sind. Bei einer Anordnung von mehreren Hydraulikzylindern 9, wie es hier gezeigt ist, ist der Ring mit der flexiblen Schaltleiste 11 auch um ein bezüglich der Flächendiagonalen der Pressplatte 5 mittig angeordnetes stangenförmiges Betätigungselement, hier um ein Schaltrohr 7 konzentrisch liegend vorgesehen.

Bei den beiden zuvor genannten Ausführungsbeispielen ist der Abstand (Spalt) zwischen dem stangenförmigen Betätigungselement und dem Ring mit flexibler Schaltleiste 11 sehr klein zu halten, wenn geringe Toleranzen in der seitlichen Auslenkung der Kolbenstange 10 erfasst werden sollen.

Gegenüber den beiden vorgenannten Ausführungsbeispielen sind Ausführungsvarianten gemäß den Figuren 3 und 3b für die Gestaltung der neuen Sicherheitsvorrichtung noch kostengünstiger.
So ist bei einer Ausführung nach der Figur 3b vorgesehen, dass das stangenförmige Betätigungselement der Sicherheitsvorrichtung auf der Pressplatte 5 auf einer von deren Flächendiagonalen, vorzugsweise in deren äußerem Flächenbereich, angeordnet ist. Das zugehörige Schaltelement ist hier ebenfalls mit einem Ring mit flexibler Schaltleiste 11 ausgestattet, welcher 11 konzentrisch ein Schaltrohr 7 umgreift. Bei dieser Ausführung kann der Abstand, die Toleranz, zwischen dem Ring 11 und dem Schaltrohr 7 größer gewählt werden bezüglich dem Sollwert für die maximal zulässig Auslenkung der Kolbenstange 10.

Die Figur 3 zeigt eine weitere Ausführungsvariante einer Sicherheitsvorrichtung für die Bewegung der Pressplatte 5. Die hier gezeigte Ballenpresse 1 ist gleich der in der Figur 1 Gezeigten, jedoch sind bei dieser Ausführung mehrere, im Speziellen zwei stangenförmige . Betätigungselemente in Form von Schaltrohren 7 vorgesehen. Das in der Darstellung rechts angeordnete Schäftrohr 7 ist im Endbereich einer der Flächendiagonalen der oberen Fläche der Pressplatte 5 aufgestellt. Vorzugsweise in dem Eckbereich des Presskastens 1a, an dem auch die Fronttür der Ballenpresse 1 gehalten und gelagert ist. Dass in der Darstellung links' angeordnete Schaltrohr 7 ist auf einer der Flächenhalbierenden der Pressplatte 5 aufgestellt.
Dem rechts, genauer gesagt vorn und rechts im Presskasten 1a, und dem Links in der Darstellung, genauer gesagt hinten und mittig im Presskasten 1a, gezeigten Schaltrohr 7 ist jeweils wenigstens ein Schaltelement in Form eines Sensors 14 bzw. Sensors 15 zugeordnet. Diese Sensoren 14 und 15 sind oberhalb des Bewegungsbereiches der Pressplatte 5 im Presskasten 1 a, bevorzugt oberhalb des Einfüllbereiches 3, an oder in der betreffenden Wand so angeordnet, dass sie stets im Wirkungsbereich/Bewegungsbereich des betreffenden Schaltrohres liegen. Diese Sensoren 14 und 15 sind vorzugsweise jeweils mit einem mechanischen Fühler ausgestattet.
An Stelle dieser mechanischen Fühler können auch elektronische Fühler, optische Fühler oder opto-elektronische Fühler oder an Stelle der Fühler Näherungsschalter eingesetzt werden.

Bei der Ausführungsvariante nach Fig. 4 sind um ein Schaltrohr 7 bzw. um die Kolbenstange 10 des Antriebes 8 herum, auf einer konzentrisch vorgesehenen Kreislinie bevorzugt gleichmäßig verteilt, mindestens zwei, vorzugsweise vier Sensoren 14/15 angeordnet, deren Taster berührenden Kontakt mit dem betreffenden Schaltrohr 7 bzw. mit der Kolbenstange 10 haben. Mit einer solchen Ausführung ist insbesondere der Toleranzbereich für die maximale Neigung der Pressplatte 5 bezüglich einer horizontalen Ebene - einer Sollebene, die rechtwinklig zu der Bewegungsrichtung der Pressplatte 5 liegt - feiner einstellbar.

Die Erfindung ist nicht auf die in den Zeichnungen dargestellten Ausführungsbeispiele beschränkt sondern vielfach variabel. Nach einer anderen Ausführung ist die von der flexiblen Schaltleiste 11 des Ringes gebildete Kreislinie nicht konzentrisch zum stangenförmigen Betätigungselement liegend angeordnet ist.

Diese beiden Ausführungsvarianten werden je nachdem welches Abfallmaterial bzw. Materialgemisch zu verpressen ist eingesetzt. Eine weitere Anwendung ist vorteilhaft, wenn bezüglich den Flächenachsen der Pressplatte 5 unterschiedliche Toleranzen gefordert oder möglich sind.

### Bezugsziffernverzeichnis:

- 1: Ballenpresse
- 1a: Presskasten
- 2: Pressschacht
- 3: Einfüllbereich
- 4: Pressbereich
- 5: Pressplatte
- 6: Schachtboden
- 7: stangenförmiges Betätigungselement (Schaltstange/ -rohr)
- 8: Antriebseinheit
- 8a: Antriebsträger
- 9: Hydraulikzylinder
- 9a: Führungsrohre
- 10: Kolbenstange
- 11: Ring mit flexibler Schaltleiste
- 12: Kabel
- 13: Schaltelement
- 14, 15: Schaltelemente in Form von Sensoren / Näherungsschalter (mit mechanischem, elektronischem oder opto-elektronischem Taster / Fühler)

## Patentansprüche

1. Ballenpresse (1) mit einer Sicherheitsvorrichtung für die Bewegung der Pressplatte der Ballenpresse, die zum Verdichten von voluminösen, sperrigen und/oder komprimierbaren Abfallstoffen zu einem kompakten Pressgut vorgesehen ist, wobei
- die Ballenpressen (1) einen Presskasten (1 a) mit einem im Wesentlichen vertikalen Pressschacht (2) aufweist, der (2) durch eine einteilige oder mehrteilige Schachttür wahlweise verschließbar ist und oberhalb seines Bodens (6) wenigstens einen Pressbereich (4) und einen darüber liegenden Einfüllbereich (3) besitzt, in denen (3, 4) eine angetriebene Pressplatte (5) bewegbar ist,
- an der Ballenpresse (1) eine Antriebseinheit (8) sowie wenigstens ein Verbindungselement zwischen selbiger (8) und der Pressplatte (5) und eine Steuerungseinheit angeordnet sind, und, wobei
- die Sicherheitsvorrichtung wenigstens ein Schaltelement und ein Betätigungselement aufweist, besitzt, welche mit der Steuerungseinheit derart in Wirkverbindung ist, dass eine sich während der Bewegung der Pressplatte ergebende Neigung der Pressplatte gegenüber deren Solllage ein Signal erzeugt, welches zumindest die Abschaltung der Bewegung der Pressplatte (5) bewirkt,
wobei
das Betätigungselement ein an der Pressplatte (5) angeordnetes und nach oben aufragendes stangenförmiges Betätigungselement ist, welches so angeordnet ist, dass selbiges bei der Bewegung der Pressplatte (5) zumindest zeitweilig innerhalb des Wirkungsbereiches des Schaltelementes bewegbar ist und bei einer unregelmäßig arbeitenden Pressplatte (5) das Schaltelement (13) betätigt.
**dadurch gekennzeichnet, dass**
das wenigstens eine Schaltelement (13) in einem oberen Bereich des Pressschachtes (2) oder an oder in der Antriebseinheit (8) der Ballenpresse (1) in Wirkverbindung mit dem Verbindungselement vorgesehen ist,
und das Schaltelement (13) einen Ring mit einer flexiblen Schaltleiste (11) umfasst, wobei letztere (11) mit einem Kabel (12) mit dem Schaltelement (13) verbunden ist.

2. Ballenpresse (1) nach Anspruch 1,
**dadurch gekennzeichnet, dass**
sich das stangenförmig Betätigungselement während des gesamten Hubes der Pressplatte (5), also von der Auslösung des Arbeitshubes bis zur unteren Endstellung der Pressplatte (5), im Wirkungsbereich des Schaltelementes (13) befindet.

3. Ballenpresse (1) nach Anspruch 1 oder 2,
**dadurch gekennzeichnet, dass**
das stangenförmige Betätigungselement ein Schaltrohr (7) ist.

4. Ballengresse (1) nach Anspruch 1, 2 oder 3,
**dadurch gekennzeichnet, dass**
das Verbindungselement eine Kolbenstange (10) eines Hydraulikzylinders (9) der Antriebseinheit (8) und zugleich das stangenförmige Betätigungselement ist.

5. Ballengresse (1) nach Anspruch 1, 2 oder 3,
**dadurch gekennzeichnet, dass**
das stangenförmige Betätigungselement auf der Pressplatte (5) in deren äußerem Flächenbereich angeordnet ist.

6. Ballengresse (1) nach Anspruch 1, 2 oder 3,
**dadurch gekennzeichnet, dass**
das stangenförmige Betätigungselement auf der Pressplatte (5) auf einer von deren Flächendiagonalen angeordnet ist.

7. Ballengresse (1) nach Anspruch 1, 2 oder 3,
**dadurch gekennzeichnet, dass**
das stangenförmige Betätigungselement auf der Pressplatte (5) auf einer von deren Flächenhalbierenden angeordnet ist.

8. Ballenpresse (1) nach Anspruch 1, 2, 3, 5, 6 oder 7,
**dadurch gekennzeichnet, dass**
an der Pressplatte (5) mehrere zueinander beabstandet angeordnete stangenförmige Betätigungselemente vorgesehen sind.

9. Ballenpresse (1) nach Anspruch 1,
**dadurch gekennzeichnet, dass**
der Ring mit einer flexiblen Schaltleiste (11) um die Kolbenstange (10) eines Hydraulikzylinders (9) der Antriebseinheit (8) so angeordnet ist, dass beim Auslenken der Kolbenstange (10) aus einer Solllage heraus das Signal zum Abschalten des Antriebes der Pressplatte (5) ausgelöst wird.

10. Ballenpresse (1) nach Anspruch 9,
**dadurch gekennzeichnet, dass**
bei einer Antriebseinheit (8) mit mehreren Hydraulikzylindern (9) der Ring mit der flexiblen Schaltleiste (11) an einem Hydraulikzylinder (9) angeordnet ist.

11. Ballenpresse (1) nach Anspruch 1, 2, 3, 4, 5, 6, 7 oder 8,
**dadurch gekennzeichnet, dass**
im Bewegungsbereich des stangenförmigen Betätigungselementes zwei einander gegenüberliegende oder mehrere zueinander versetzte Schaltelemente (13) vorgesehen sind.

12. Ballenpresse (1) nach einem der Ansprüche 1 bis 11,
**dadurch gekennzeichnet, dass**
das bzw. die Schaltelemente (13), zur Erfassung der Neigung der Pressplatte (5) bezüglich einer Horizontalebene, einen elektronischen Fühler, einen optischen Fühler, einen opto-elektronischen Fühler oder einen Näherungsschalter enthalten.

13. Ballenpresse (1) nach Anspruch 1, 9 oder 10,
**dadurch gekennzeichnet, dass**
die von der flexiblen Schaltleiste des Ringes (11) gebildete Kreislinie nicht konzentrisch zum stangenförmigen Betätigungselement liegend angeordnet ist.

## Claims

1. A baling press (1) comprising: a safety device for a movement of a press plate of the baling press which is provided for compressing voluminous, bulky and/or compressible waste materials into a compact pressed material, wherein:
- the baling press (1) includes a press box (1a) with a substantially vertical press shaft (2) wherein the press shaft (2) is optionally closeable by a one piece or multi piece shaft door and wherein the press shaft (2) includes at least one press portion (4) above a base (6) of the press shaft (2) and a fill in portion (3) arranged there above the press portion, wherein a driven press plate (5) is movable in the fill in portion (3) and in the press portion (4),
- a drive unit (8) is arranged at the baling press (1) and at least one connecting element is arranged between the drive unit (8) and the press plate (5) as well as a control unit, and
- wherein the safety device includes at least one switching element and at least one actuation element wherein the switching element is operatively connected with the control unit so that an inclination of the press plate that is generated during a movement of the press plate, wherein the inclination refers to a nominal position of the press plate, generates a signal which causes at least switching off the movement of the press plate (5),
wherein the actuation element is a rod shaped actuation element that is arranged at the press plate (5) and protrudes in an upward direction wherein the actuation element is arranged so that the actuation element is at least temporarily moveable within an effective range of the switching element during a movement of the press plate (5) and actuates the switching element (13) when the press plate (5) does not operate smoothly,
**characterized in that**
the at least one switching element (13) is provided in an upper portion of the pressing shaft (2) or at or in the drive unit (8) of the baling press (1) operatively connected with the connecting element, and
the switching element (13) includes a ring with a flexible switching bar (11) wherein the switching bar (11) is connected by a cable (12) with the switching element (13).

2. The baling press (1) according to claim 1,
**characterized in that**
the rod shaped actuation element is within an operating range of the switching element (13) during an entire stroke of the press plate (5), thus from triggering of the operating stroke to a lower end position of the press plate (5).

3. The baling press (1) according to claim 1 or 2, **characterized in that** the rod shaped actuation element is a switching tube (7).

4. The baling press (1) according to claim 1, 2 or 3, **characterized in that** the connecting element is a piston rod (10) of a hydraulic cylinder (9) of the drive unit (8) and simultaneously forms the rod shaped actuation element.

5. The baling press (1) according to claim 1, 2 or 3, **characterized in that** the rod shaped actuation element is arranged on the press plate (5) in an outer surface portion of the press plate.

6. The baling press (1) according to claim 1, 2 or 3, **characterized in that** the rod shaped actuation element is arranged on the press plate (5) on a surface diagonal of the press plate (5).

7. The baling press (1) according to claim 1, 2 or 3, **characterized in that** the rod shaped actuation element is arranged on the press plate (5) on a surface line that cuts a surface of the press plate (5) into half.

8. The baling press (1) according to claim 1, 2, 3, 5, 6 or 7, **characterized in that** plural actuation elements are arranged at the press plate (5) that are rod shaped and arranged at a distance from each other.

9. The baling press (1) according to claim 1,
**characterized in that** the ring is arranged with a flexible switching bar (11) about the piston rod (10) of a hydraulic cylinder (9) of the drive unit (8) so that a signal for switching off the drive of the press plate (5) is triggered when displacing the piston rod (10) from a nominal position.

10. The baling press (1) according to claim 9, **characterized in that** in a drive unit (8) with plural hydraulic cylinders (9) the ring with the flexible switching bar (11) is arranged at a hydraulic cylinder (9).

11. The baling press (1) according to claim 1, 2, 3, 4, 5, 6, 7 or 8, **characterized in that** two opposite switching elements (13) or plural switching elements that are offset relative to each other are provided in the movement range of the rod shaped actuation element.

12. The baling press (1) according to one of the claims 1-11, **characterized in that** the at least one switching element (13) includes an electronic probe, an optical probe, an opto-electrical probe or a proximity switch for detecting an inclination of the press plate (5) relative to a horizontal plane.

13. The baling press (1) according to claim 1, 9 or 10, **characterized in that** a circle formed by the flexible switching bar of the ring (11) is not arranged concentric to the rod shaped actuation element.

## Revendications

1. Presse à balles (1) avec un dispositif de sécurité pour le déplacement du plateau de compression de la presse à balles qui est prévue pour le compactage de déchets volumineux, encombrants et/ou compressible,
- la presse à balles (1) présentant un coffre de compression (1 a) avec une trémie de compression (2) essentiellement verticale, qui peut être fermée au choix par une porte de trémie monobloc ou en plusieurs parties, et possédant, au-dessus de son fond (6) au moins une zone de compression (4) et une zone de remplissage (3) superposée, zones (3, 4), dans lesquelles un plateau de compression (5) entraîné peut être déplacé,
- une unité d'entraînement (8), ainsi qu'au moins un élément de liaison entre celle-ci (8) et le plateau ce compression (5) et une unité de commande étant disposés sur la presse à balles (1), et
- le dispositif de sécurité présentant au moins un élément de commutation et un élément d'actionnement, éléments, qui sont en liaison active avec l'unité de commande de sorte qu'une inclinaison du plateau de compression par rapport à sa position de consigne, qui se produit pendant le déplacement de celui-ci, génère un signal qui provoque au moins l'interruption du déplacement du plateau de compression (5),
l'élément d'actionnement étant un élément d'actionnement en forme de tige se dressant vers le haut qui est disposé sur le plateau de compression (5) de façon que lors du déplacement du plateau de compression (5), il soit au moins temporairement mobile à l'intérieur de la zone d'action de l'élément de commutation, qu'il actionne en cas de fonctionnement irrégulier du plateau de compression (5),
**caractérisée en ce que**
l'au moins un élément de commutation (13) est prévu dans une zone supérieure de la trémie de compression (2) ou sur ou dans l'unité d'entraînement (8) de la presse à balles (1) en liaison active avec l'élément de liaison,
et **en ce que** l'élément de commutation (13) comprend un anneau avec une barrette de commutation souple (11), cette dernière étant reliée à l'élément de commutation (13) au moyen d'un câble (12).

2. Presse à balles (1) suivant la revendication 1,
**caractérisée en ce que**
l'élément d'actionnement en forme de tige se situe pendant l'ensemble de la course du plateau de compression (5), c'est-à-dire depuis le déclenchement de la course de travail jusqu'à la position terminale inférieure du plateau de compression (5), dans la zone d'action de l'élément de commutation (13).

3. Presse à balles (1) suivant la revendication 1 ou 2,
**caractérisée en ce que**
l'élément d'actionnement en forme de tige est un tube interrupteur (7).

4. Presse à balles (1) suivant la revendication 1, 2 ou 3,
**caractérisée en ce que**
l'élément de liaison est une tige de piston (10) d'un vérin hydraulique (9) de l'unité d'entraînement (8) et en même temps l'élément d'actionnement en forme de tige.

5. Presse à balles (1) suivant la revendication 1, 2 ou 3,
**caractérisée en ce que**
l'élément d'actionnement en forme de tige est disposé sur le plateau de compression (5) dans une zone externe de la surface de celui-ci.

6. Presse à balles (1) suivant la revendication 1, 2 ou 3,
**caractérisée en ce que**
l'élément d'actionnement en forme de tige est disposé sur le plateau de compression (5), sur une des diagonales de surface de celui-ci.

7. Presse à balles (1) suivant la revendication 1, 2 ou 3,
**caractérisée en ce que**
l'élément d'actionnement en forme de tige est disposé sur le plateau de compression (5), sur une des bissectrices de surface de celui-ci.

8. Presse à balles (1) suivant la revendication 1, 2, 3, 5, 6 ou 7,
**caractérisée en ce que**
plusieurs éléments d'actionnement en forme de tige, disposés avec un écart entre eux, sont prévus sur le plateau de compression (5).

9. Presse à balles (1) suivant la revendication 1,
**caractérisée en ce que**
l'anneau comportant une barrette de commutation souple (11) est disposé autour de la tige de piston (10) d'un vérin hydraulique (9) de l'unité d'entraînement (8) de sorte qu'en cas de déviation de la tige de piston (10) d'une position de consigne, le signal d'interruption de l'entraînement du plateau de compression (5) est déclenché.

10. Presse à balles (1) suivant la revendication 9,
**caractérisée en ce que**
l'anneau comportant la barrette de commutation souple (11) est disposé sur un vérin hydraulique (9) si l'unité d'entraînement (8) comporte plusieurs vérins hydrauliques (9).

11. Presse à balles (1) suivant la revendication 1, 2, 3, 4, 5, 6, 7 ou 8,
**caractérisée en ce que**
deux éléments de commutation (13) opposés l'un à l'autre ou plusieurs éléments de commutation (13) décalés les uns par rapport aux autres sont prévus dans la zone de déplacement de l'élément d'actionnement en forme de tige.

12. Presse à balles (1) suivant une des revendications 1 à 11,
**caractérisée en ce que**
l'élément ou les éléments de commutation comportent une sonde électronique, une sonde optique, une sonde opto-électronique ou un détecteur de proximité pour la détection de l'inclinaison du plateau de compression (5) par rapport à un plan horizontal.

13. Presse à balles (1) suivant la revendication 1, 9 ou 10,
**caractérisée en ce que**
la ligne circulaire formée par la barrette de commutation souple de l'anneau (11) n'est pas disposée concentriquement par rapport à l'élément d'actionnement en forme de tige.
